# EUROPÄISCHE PATENTSCHRIFT

(11) **EP 3 479 386 B1**
(45) Veröffentlichungstag und Bekanntmachung des Hinweises auf die Patenterteilung: **16.11.2022**
(21) Anmeldenummer: 17732309.4
(22) Anmeldetag: 20.06.2017
(51) Int. Cl.: H01B 9/00, H01B 7/04, H01B 7/18

(54) **HYBRIDKABEL, AUFWEISEND EINEN SCHIRM, STARKSTROMLEITUNGEN UND ZUMINDEST EINE KLEINSPANNUNGSLEITUNG**
HYBRID CABLE HAVING A SHIELD, HIGH VOLTAGE POWER LINES, AND AT LEAST ONE LOW VOLTAGE LINE
CÂBLE HYBRIDE COMPRENANT UN BLINDAGE, DES LIGNES D'ALIMENTATION ÉLECTRIQUE ET AU MOINS UNE LIGNE TRÈS BASSE TENSION

(30) Priorität: 04.07.2016 DE 102016008014
(43) Veröffentlichungstag der Anmeldung: 08.05.2019
(73) Patentinhaber: SEW-Eurodrive GmbH & Co, 76646 Bruchsal (DE)
(72) Erfinder: HIEN, Rochus, 67346 Speyer (DE)
(86) Internationale Anmeldenummer: PCT/EP2017/025171
(87) Internationale Veröffentlichungsnummer: WO 2018/007018

(56) Entgegenhaltungen:
- EP-A1- 1 308 321
- EP-A2- 0 821 371
- WO-A1-2004/086418
- CN-U- 202 677 870
- JP-U- S53 153 489

## Beschreibung

Die Erfindung betrifft ein Hybridkabel, aufweisend einen Schirm, Starkstromleitungen und zumindest eine Kleinspannungsleitung.

Es ist allgemein bekannt, dass Hybridkabel Starkstromleitungen und Signalspannungsleitungen, also Kleinspannungsleitungen, aufweisen.

Aus der EP 0 821 371 A2 ist ein Hochfrequenzleistungskabel bekannt.

Aus der CN 202 677 870 U ist als nächstliegender Stand der Technik ein Füllkörper mit ellipsenförmigem Querschnitt bekannt, an dem ungeschirmte mehradrige Kabel anliegen.

Aus der JP S53 153489 U ist ein Füllkörper mit hantelförmigem Querschnitt bekannt.

Aus der WO 2004 / 086418 A1 ist eine Verbindungsleitung bekannt.

Aus der EP 1 308 321 A1 ist ein Bremsenkabel für ein Fahrzeug bekannt.

Der Erfindung liegt daher die Aufgabe zugrunde, ein Hybridkabel weiterzubilden, wobei eine einfache Herstellung ausführbar sein soll.

Erfindungsgemäß wird die Aufgabe bei dem Hybridkabel nach den in Anspruch 1 angegebenen Merkmalen gelöst.

Wichtige Merkmale der Erfindung bei dem Hybridkabel, aufweisend einen Schirm, Starkstromleitungen und zumindest eine Kleinspannungsleitung, sind, dass die Starkstromleitungen und die zumindest eine Kleinspannungsleitung innerhalb des Schirmes angeordnet sind,
wobei innerhalb des Schirmes ein Koaxialkabel angeordnet ist, welches die Kleinspannungsleitung aufweist.

Von Vorteil ist dabei, dass eine einfache Herstellung ermöglicht ist und eine hohe Datenübertragungsrate erreichbar ist. Denn das Koaxialkabel muss nur beim Herstellen des Hybridkabels integriert werden.

Gemäß der Erfindung ist die Kleinspannungsleitung der Mittelleiter oder Außenleiter des Koaxialkabels. Von Vorteil ist dabei, dass eine einfache kostengünstige Herstellung ermöglicht ist.

Bei einer vorteilhaften Ausgestaltung beträgt der Effektivwert der auf der Kleinspannungsleitung auftretenden Spannungen weniger als 50 Volt beträgt und der Effektivwert der auf den Starkstromleitungen auftretenden Spannungen mehr als 50 Volt. Von Vorteil ist dabei, dass in der Anlage nur das Hybridkabel verlegt werden muss und somit kein separates Verlegen mehrerer Kabel notwendig ist.

Bei einer vorteilhaften Ausgestaltung weist der Schirm ein Geflecht von verzinnten Kupferdrähten auf. Von Vorteil ist dabei, dass ein kostengünstig herstellbarer Schirm verwendbar ist.

Gemäß der Erfindung ist jede Starkstromleitung jeweils von einer elektrischen Isolierung umgeben. Von Vorteil ist dabei, dass kein Kurzschluss innerhalb des Kabels auftritt.

Bei einer vorteilhaften Ausgestaltung ist der Schirm des Hybridkabels von einer elektrischen Isolierung umgeben. Von Vorteil ist dabei, dass eine einfache Herstellung und gute Abschirmung in kostengünstiger Weise herstellbar ist.

Gemäß der Erfindung ist im vom Schirm des Hybridkabels umgebenen Raumbereich ein erster Füllkörper angeordnet, dessen Querschnittfläche in Richtung der längsten Ausdehnung der Querschnittsfläche einen ersten Bereich aufweist, der zwischen zwei weiteren Bereichen angeordnet ist und zu diesen beiden Bereichen relativ gesehen verengt ausgeführt ist,
insbesondere also die im ersten Bereich vorhandene Ausdehnung der Querschnittsfläche in Querrichtung zur Richtung der längsten Ausdehnung der Querschnittsfläche weniger ausgedehnt ist als in den beiden Bereichen. Von Vorteil ist dabei, dass eine Positionierung und Fixierung bei der Herstellung in einfacher Weise erreichbar ist.

Gemäß der Erfindung ist der erste Füllkörper aus einem elektrisch isolierenden Material ausgeführt. Von Vorteil ist dabei, dass eine gute elektrische Isolierung und einfache Herstellung kostengünstig ausführbar ist.

Gemäß der Erfindung ist dritte Füllkörper in dem vom Schirm des Hybridkabels umgebenen Raumbereich angeordnet. Möglichst geringe Volumina an unbefüllten Raumbereichen erreichbar sind.

Gemäß der Erfindung weist das Bremsenkabel einen weiteren Schirm auf, innerhalb dessen Leitungen angeordnet sind, welche jeweils von einer Isolierung umgeben sind. Von Vorteil ist dabei, dass das Bremsenkabel einen möglichst kreisförmigen Querschnitt aufweist, insbesondere auch schon bei Herstellung des Hybridkabels.

Gemäß der Erfindung bewirkt die Verengung durch Andrücken des Bremsenkabels auf einer ersten Seite der Verengung und durch Andrücken des Koaxialkabels auf einer anderen Seite der Verengung. Von Vorteil ist dabei, dass das Bremsenkabel und das Hybridkabel in einfacher Weise insbesondere auch durch elastische Verformung des Füllkörpers fixierbar sind. Anders ausgedrückt, ist die Verengung als elastische Verformung bewirkt durch das auf einer ersten Seite des Füllkörpers gegen den Füllkörper andrückende Bremsenkabel und durch das auf einer anderen Seite des Füllkörpers andrückende Koaxialkabel.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von Abbildungen näher erläutert:
In der Figur 1 ist ein erfindungsgemäßes Hybridkabel gezeigt, welches zur Verbindung eines als Drehstrommotor ausgeführten Elektromotors mit elektromagnetisch betätigbarer Bremse und Signalelektronik vorgesehen ist.

Wie in der Figur 1 gezeigt, weist das Hybridkabel einerseits Starkstromleitungen (U, V, W, N) auf, welche zur Versorgung des Motors mit Starkstrom verwendet werden. Diese Leitungen sind nicht gegeneinander geschirmt. Beispielsweise werden diese Leitungen für 380 Volt und 50 bis 60 Hertz vorgesehen.

Jede der Starkstromleitungen weist eine Kupferader auf, die von einem Isoliermantel umgeben ist.

Zur Übertragung von Signalen ist ein Koaxialkabel im Hybridkabel vorgesehen. Das Koaxialkabel für sich selbst weist einen Mittelleiter 3 auf, der mittig im Koaxialkabel angeordnet ist, und einen Schirm 4, der aus einem Geflecht aus verzinnten Kupferdrähten aufgebaut ist.

Der Schirm 4 ist als Außenleiter verwendet und von einer Isolierung umgeben.

Zwischen Mittelleiter 3 und Außenleiter 4 ist ein elektrisch isolierender Füllstoff angeordnet, so dass auch die mittige Lage des Mittelleiters 3 fixiert ist.

Drei Leitungen 7 zur Versorgung und Steuerung einer elektromagnetisch betätigbaren Bremse des Motors sind als Mittelspannungsleitungen ausgeführt.

Diese drei Leitungen 7 sind jeweils als Kupferader mit jeweiligem Isoliermantel ausgeführt. Um die Positionierung in einem umgebenden Schirm 9 zu gewährleisten, sind drei Füllkörper 8 vorgesehen, welche mit den Leitungen 7 innerhalb des Schirms 9 angeordnet sind. Der Schirm besteht wiederum aus einem Geflecht von verzinnten Kupferdrähten.

Der Schirm 9 mit den umgebenen Leitungen 7 und den Füllkörpern 8 wird im Folgenden auch als Bremsenkabel bezeichnet.

Das Bremsenkabel, das Hybridkabel und sechs weitere Füllkörper 6 und ein sich von diesen unterscheidender Füllkörper 10 sind von einem Schirm 2, insbesondere Geflecht aus verzinnten Kupferdrähten, des Hybridkabels umgeben. An der Außenseite des Schirms 2 ist eine Isolierung 1 des Hybridkabels angeordnet.

Die weiteren Füllkörper 6 sind aus elektrisch isolierendem Material ausgeführt und weisen eine kreisförmige Querschnittsfläche auf.

Der sich von den weiteren Füllkörpern 6 unterscheidende Füllkörper 10 ist mittig im Hybridkabel angeordnet und weist eine größere Querschnittsfläche auf als die weiteren Füllkörper 6.

Der Füllkörper 10 ist berührend zwischengeordnet zwischen das Koaxialkabel und das Bremsenkabel. Dabei weist seine Querschnittfläche in Richtung ihrer längsten Ausdehnung einen mittleren Bereich auf, der zwischen zwei äußeren Bereichen angeordnet ist und zu diesen beiden Bereichen relativ gesehen verengt ausgeführt ist.

Diese Verengung ist durch eine Verformung bewirkbar, welche verursacht ist durch Andrücken des Koaxialkabels auf der einen Seite und durch Andrücken des Bremsenkabels auf der anderen Seite. Der Füllkörper weist sozusagen Einbuchtungen auf, deren erste bewirkt ist durch das Koaxialkabel und deren zweite bewirkt ist durch das Bremsenkabel.

Das Koaxialkabel dient nur der Übertragung von Kleinspannungssignalen, insbesondere zur Informationsübertragung. Somit treten hier nur Spannungen kleiner als 50 Volt, insbesondere kleiner gleich 48 Volt auf.

Die Starkstromleitungen (U, V, W, N) sind für Hochspannung oder Mittelspannung geeignet ausgeführt und nicht verdrillt im Hybridkabel angeordnet. Vorzugsweise treten in den Starkstromleitungen (U, V, W, N) Spannungen von mehr als 200 Volt, insbesondere von mehr als 350 Volt auf. Auf jeden Fall sind die Spannungen

Bei einem weiteren erfindungsgemäßen Ausführungsbeispiel ist das Hybridkabel ohne das Bremsenkabel ausgeführt.

### Bezugszeichenliste

1 Isolierung
2 Schirm, insbesondere Geflecht aus verzinnten Kupferdrähten
3 Mittelleiter des Koaxialkabels
4 Außenleiter des Koaxialkabels, insbesondere Geflecht aus verzinnten Kupferdrähten
5 Isolierung
6 Füllkörper
7 Leitungen für Bremse, insbesondere Mittelspannungsleitungen
8 Füllkörper
9 Schirm, insbesondere Geflecht aus verzinnten Kupferdrähten
10 Füllkörper
U Starkstromleitung, insbesondere für erste Drehstromphase
V Starkstromleitung, insbesondere für zweite Drehstromphase
W Starkstromleitung, insbesondere für dritte Drehstromphase
N Starkstromleitung, insbesondere für Nullleiter und/oder elektrisch Masse

## Patentansprüche

1. Hybridkabel **zur** Verbindung **eines als Drehstrommotor ausgeführten Elektromotors mit elektromagnetisch betätigbarer Bremse und Signalelektronik,**
**wobei das Hybridkabel** einen Schirm (2), Starkstromleitungen **zur Versorgung des Elektromotors mit Starkstrom, ein Bremsenkabel und ein Koaxialkabel aufweist,** wobei die Starkstromleitungen, **das Bremsenkabel und das Koaxialkabel** innerhalb des Schirmes (2) angeordnet sind,
**wobei das Koaxialkabel eine Kleinspannungsleitung und einen Schirm** aufweist,
**wobei im vom Schirm (2) des Hybridkabels umgebenen Raumbereich ein erster Füllkörper (10) angeordnet ist, dessen Querschnittfläche in Richtung der längsten Ausdehnung der Querschnittsfläche einen ersten Bereich aufweist, der zwischen zwei weiteren Bereichen angeordnet ist und zu diesen beiden Bereichen relativ gesehen verengt ausgeführt ist,**
**wobei der Füllkörper berührend zwischengeordnet ist zwischen das Koaxialkabel und das Bremsenkabel,**
**wobei das Bremsenkabel einen weiteren Schirm (9) aufweist, innerhalb dessen**
drei Leitungen (7) zur Versorgung und Steuerung einer elektromagnetisch betätigbaren Bremse des Motors angeordnet sind, wobei die drei Leitungen (7) jeweils als Kupferader mit jeweiligem Isoliermantel ausgeführt sind und als Mittelspannungsleitungen ausgeführt sind **und zweite Füllkörper (8),**
**wobei die Verengung des Füllkörpers (10) bewirkt ist durch Andrücken des Bremsenkabels auf einer ersten Seite der Verengung und durch Andrücken des Koaxialkabels auf einer anderen Seite der Verengung,**
**wobei dritte Füllkörper (6) in dem vom Schirm (2) des Hybridkabels umgebenen Raumbereich angeordnet ist,**
**wobei die weiteren Füllkörper 6 aus elektrisch isolierendem Material ausgeführt sind und eine kreisförmige Querschnittsfläche aufweisen.**

2. Hybridkabel nach Anspruch 1,
**dadurch gekennzeichnet, dass**
die Kleinspannungsleitung der Mittelleiter (3) oder Außenleiter (4) des Koaxialkabels ist.

3. Hybridkabel nach mindestens einem der vorangegangenen Ansprüche,
**dadurch gekennzeichnet, dass**
**die Kleinspannungsleitung dafür eingerichtet ist, dass** der Effektivwert der auf der Kleinspannungsleitung auftretenden Spannungen weniger als 50 Volt beträgt, und **die Starkstromleitungen dafür eingerichtet sind, dass** der Effektivwert der auf den Starkstromleitungen auftretenden Spannungen mehr als 50 Volt beträgt.

4. Hybridkabel nach mindestens einem der vorangegangenen Ansprüche,
**dadurch gekennzeichnet, dass**
der Schirm (2, 9) ein Geflecht von verzinnten Kupferdrähten aufweist.

5. Hybridkabel nach mindestens einem der vorangegangenen Ansprüche,
**dadurch gekennzeichnet, dass**
jede Starkstromleitung eine jeweils von einer elektrischen Isolierung umgeben ist.

6. Hybridkabel nach mindestens einem der vorangegangenen Ansprüche,
**dadurch gekennzeichnet, dass**
der Schirm (4) des Hybridkabels von einer elektrischen Isolierung (1) umgeben ist.

7. Hybridkabel nach mindestens einem der vorangegangenen Ansprüche,
**dadurch gekennzeichnet, dass**
**die im ersten Bereich vorhandene Ausdehnung der Querschnittsfläche in Querrichtung zur Richtung der längsten Ausdehnung der Querschnittsfläche weniger ausgedehnt ist als in den beiden Bereichen.**

8. Hybridkabel nach mindestens einem der vorangegangenen Ansprüche,
**dadurch gekennzeichnet, dass**
der **erste** Füllkörper (10) aus einem elektrisch isolierenden Material ausgeführt ist.

9. Hybridkabel nach mindestens einem der vorangegangenen Ansprüche,
**dadurch gekennzeichnet, dass**
die Verengung als elastische Verformung bewirkt ist durch das auf einer ersten Seite des **ersten** Füllkörpers (10) gegen den **ersten** Füllkörper (10) andrückende Bremsenkabel und durch das auf einer anderen Seite des **ersten** Füllkörpers (10) andrückende Koaxialkabel.

## Claims

1. Hybrid cable for connecting an electric motor, which is configured as a three-phase motor and comprises an electromagnetically actuatable brake and signal electronics,
wherein the hybrid cable has a shield (2), high-voltage power lines for supplying power to the electric motor, a brake cable and a coaxial cable,
wherein the high-voltage power lines, the brake cable and the coaxial cable are arranged inside the shield (2),
wherein the coaxial cable has an extra-low-voltage line and a shield,
wherein a first filler member (10) is arranged in the spatial region enclosed by the shield (2) of the hybrid cable, the cross-sectional area of said filler member having, in the direction of the longest extent of the cross-sectional area, a first region that is arranged between two further regions and configured in constricted form when viewed relative to said two regions, wherein the filler member is arranged between the coaxial cable and the brake cable in contact therewith,
wherein the brake cable has a further shield (9), inside which there are arranged three lines (7) for powering and controlling an electromagnetically actuatable brake of the motor, the three lines (7) each being configured as copper cores, each having an insulating sheath, and as medium-voltage lines, and second filler members (8),
wherein the filler member (10) is constricted by pressing the brake cable on a first side of the constriction and by pressing the coaxial cable on a different side of the constriction, wherein third filler members (6) are arranged in the spatial region enclosed by the shield (2) of the hybrid cable,
wherein the further filler members (6) are made of electrically insulating material and have a circular cross-sectional area.

2. Hybrid cable according to claim 1,
**characterised in that**
the extra-low-voltage line is the inner conductor (3) or the outer conductor (4) of the coaxial cable.

3. Hybrid cable according to at least one of the preceding claims,
**characterised in that**
the extra-low-voltage line is configured such that the effective value of the voltages occurring on the extra-low-voltage line is less than 50 V, and the high-voltage power lines are configured such that the effective value of the voltages occurring on the high-voltage power lines is more than 50 V.

4. Hybrid cable according to at least one of the preceding claims,
**characterised in that**
the shield (2, 9) has a braid of tin-plated copper wires.

5. Hybrid cable according to at least one of the preceding claims,
**characterised in that**
each high-voltage power line is enclosed by respective electrical insulation.

6. Hybrid cable according to at least one of the preceding claims,
**characterised in that**
the shield (4) of the hybrid cable is enclosed by electrical insulation (1).

7. Hybrid cable according to at least one of the preceding claims,
**characterised in that**,
in the transverse direction to the direction of the longest extent of the cross-sectional area, the extent of the cross-sectional area present in the first region is less than in the two regions.

8. Hybrid cable according to at least one of the preceding claims,
**characterised in that**
the first filler member (10) is made of an electrically insulating Material.

9. Hybrid cable according to at least one of the preceding claims,
**characterised in that**
the constriction is brought about as a resilient deformation by the brake cable, which presses against the first filler member (10) on a first side of the first filler member (10), and by the coaxial cable, which presses on a different side of the first filler member (10).

## Revendications

1. Câble hybride pour la liaison d'un moteur électrique réalisé sous la forme d'un moteur triphasé avec frein à actionnement électromagnétique et électronique de signalisation,
le câble hybride présentant un blindage (2), des lignes à courant fort pour l'alimentation du moteur électrique en courant fort, un câble de frein et un câble coaxial,
les lignes à courant fort, le câble de frein et le câble coaxial étant disposés à l'intérieur du blindage (2),
le câble coaxial présentant une ligne à très basse tension et un blindage,
un premier corps de remplissage (10) étant disposé dans la zone d'espace entourée par le blindage (2) du câble hybride, dont la surface de section transversale présente, dans la direction de l'extension la plus longue de la surface de section transversale, une première zone qui est disposée entre deux autres zones et qui est réalisée de manière rétrécie par rapport à ces deux zones,
le corps de remplissage étant intercalé en contact entre le câble coaxial et le câble de frein, le câble de frein présentant un autre blindage (9) à l'intérieur duquel sont disposées trois lignes (7) pour l'alimentation et la commande d'un frein à actionnement électromagnétique du moteur, les trois lignes (7) étant réalisées chacune sous la forme d'un fil de cuivre avec une gaine isolante respective et étant réalisées sous la forme de lignes à moyenne tension,
et des deuxièmes corps de remplissage (8),
le rétrécissement du corps de remplissage (10) étant effectué par pression sur le câble de frein sur un premier côté du rétrécissement et par pression sur le câble coaxial sur un autre côté du rétrécissement,
des troisièmes corps de remplissage (6) étant disposés dans la zone d'espace entourée par le blindage (2) du câble hybride,
les autres corps de remplissage 6 étant réalisés en matériau électriquement isolant et présentant une surface de section transversale circulaire.

2. Câble hybride selon la revendication 1,
**caractérisé en ce que**
la ligne à très basse tension est le conducteur central (3) ou le conducteur extérieur (4) du câble coaxial.

3. Câble hybride selon au moins l'une des revendications précédentes,
**caractérisé en ce que**
la ligne à très basse tension est conçue pour que la valeur efficace des tensions apparaissant sur la ligne à très basse tension soit inférieure à 50 volts, et les lignes à courant fort sont conçues pour que la valeur efficace des tensions apparaissant sur les lignes à courant fort soit supérieure à 50 volts.

4. Câble hybride selon au moins l'une des revendications précédentes,
**caractérisé en ce que**
le blindage (2, 9) présente une tresse de fils de cuivre étamés.

5. Câble hybride selon au moins l'une des revendications précédentes,
**caractérisé en ce que**
chaque ligne à courant fort est entourée d'une isolation électrique.

6. Câble hybride selon au moins l'une des revendications précédentes,
**caractérisé en ce que**
le blindage (4) du câble hybride est entouré d'une isolation électrique (1).

7. Câble hybride selon au moins l'une des revendications précédentes,
**caractérisé en ce que**
l'extension de la surface de section transversale présente dans la première zone dans la direction transversale à la direction de l'extension la plus longue de la surface de section transversale est moins étendue que dans les deux zones.

8. Câble hybride selon au moins l'une des revendications précédentes,
**caractérisé en ce que**
le premier corps de remplissage (10) est réalisé en un matériau électriquement isolant.

9. Câble hybride selon au moins l'une des revendications précédentes,
**caractérisé en ce que**
le rétrécissement sous forme de déformation élastique est provoqué par le câble de frein exerçant une pression contre le premier corps de remplissage (10) sur un premier côté du premier corps de remplissage (10) et par le câble coaxial exerçant une pression sur un autre côté du premier corps de remplissage (10).
